# FASCICULE DE BREVET EUROPEEN

(11) **EP 2 966 515 B1**
(45) Date de publication et mention de la délivrance du brevet: **30.08.2017**
(21) Numéro de dépôt: 14176674.1
(22) Date de dépôt: 11.07.2014
(51) Int. Cl.: G04B 21/12, G04B 23/02, G04B 23/10, G04B 23/12

(54) **Mécanisme d'arrêt momentané et répétition destiné à un mécanisme de sonnerie d'une pièce d'horlogerie**
Momentaner Stopp- und Repetiersmechanismus, der für einen Schlagwerkmechanismus einer Uhr bestimmt ist
Momentary stop mechanism and repetition for a chiming mechanism of a timepiece

(43) Date de publication de la demande: 13.01.2016
(73) Titulaire: Cartier International AG, 6312 Steinhausen (CH)
(72) Inventeur: Kasapi, Carole, 2300 La Chaux-de-Fonds (CH); Dechaumont, Laurent, 2300 La Chaux-de-Fonds (CH); Bonnardin, Mathieu, 25500 Morteau (FR)
(74) Mandataire: P&TS SA (AG, Ltd.)

(56) Documents cités:
- CH-A- 287 939
- GB-A- 1 202 860

## Description

### Domaine technique

La présente invention concerne un mobile de déclenchement à arrêt momentané d'un mécanisme de sonnerie mécanique destiné à coopérer avec un mouvement d'une pièce d'horlogerie. La présente invention concerne également le mécanisme de sonnerie comportant un tel mobile ainsi qu'une pièce d'horlogerie équipée d'un mécanisme de sonnerie comportant un tel mobile. Le mobile permet d'obtenir une fonctionnalité de type somnolence pour le mécanisme de sonnerie.

### Etat de la technique

Les mécanismes de réveil, déclenchés à un moment prédéterminé par un mouvement d'horlogerie comprennent, dans certains cas, des moyens de verrouillage permettant soit de les rendre inopérants, soit de les arrêter à volonté une fois déclenchés. Il arrive fréquemment qu'avec un mécanisme de ce genre, un dormeur, dérangé dans son sommeil, arrête le réveil puis se rendorme. Pour parer à cet inconvénient, il est bien connu de munir le mécanisme de réveil de moyens de somnolence, ou "snooze" qui, généralement en coopération avec le mouvement d'horlogerie, produisent, quelque temps après le blocage, un nouveau déclenchement obligeant l'usager à arrêter une nouvelle fois la sonnerie et ainsi de suite.

Si les mécanismes snooze sont abondants dans les mouvements d'horlogerie et mécanismes de réveil électroniques, ils se retrouvent rarement dans des mécanismes de réveil mécaniques. Le document CH287939 décrit un mécanisme de réveil mécanique permettant d'arrêter la sonnerie après déclenchement de cette dernière et la déclenchant à nouveau après l'écoulement d'un laps de temps prédéterminé. Le mécanisme comporte une bascule unique qu'il est possible d'amener d'une position de repos à une position de verrouillage dans laquelle des parties de cette bascule pénètrent simultanément dans les trajectoires d'un élément solidaire du marteau de sonnerie. Ce mécanisme engendre une prise de couple désagréable sur le mobile de minutes. De plus, dans le système de CH287939, le déclenchement est uniquement sur les heures, ce qui peut entraîner un désindexage au niveau des minutes, notamment entre la roue dentée portant l'aiguille des minutes et l'axe sur lequel cette roue est lanternée à frottement gras.

Le document GB1202860 décrit un dispositif d'arrêt d'une sonnerie dans une horloge électromécanique, dans lequel une roue dentée est montée sur l'axe portant l'aiguille des minutes et un palpeur d'une bascule vient en prise avec une roue dentée de sorte à activer ou désactiver la sonnerie.

### Bref résumé de l'invention

La présente invention concerne un mobile de déclenchement à arrêt momentané d'un mécanisme de sonnerie destiné à coopérer avec un mouvement d'une pièce d'horlogerie, le mobile comprenant:
une came des minutes montée pivotante sur un axe de came et entraînée en rotation par une roue des minutes du mouvement de manière à faire un tour complet par heure; et
une bascule de déclenchement agencée pour coopérer avec la came des minutes;
la came comprenant à sa périphérie une première encoche et une seconde encoche; la bascule de déclenchement coopérant avec la première encoche et la seconde encoche de manière à déclencher le mécanisme de sonnerie lorsque la bascule coopère avec l'une des encoches.

Dans un mode de réalisation, le mobile de déclenchement comprenant en outre un déclencheur d'arrêt momentané agencé pour être réglé dans une position initiale dans laquelle le mécanisme de sonnerie n'est déclenché que lorsque la bascule de déclenchement coopère avec la première encoche; et dans une position actionnée dans laquelle le mécanisme de sonnerie est arrêté lorsque la bascule coopère avec la première encoche, et déclenché de nouveau lorsque la bascule coopère avec la seconde encoche.

La présente invention concerne également un mécanisme de sonnerie d'une pièce d'horlogerie comprenant le mobile ainsi qu'une pièce d'horlogerie comprenant ledit mécanisme de sonnerie.

Cette solution présente notamment l'avantage par rapport à l'art antérieur d'éviter une prise de couple sur le mobile de minutes. De plus, le déclenchement se fait sur les heures et sur les minutes pour obtenir une plus grande précision de réglage et de déclenchement. Aussi, un désindexage inattendu sur la minute est évité car cela entraînerait un déréglage complet du réveil.

### Brève description des figures

Des exemples de mise en oeuvre de l'invention sont indiqués dans la description illustrée par les figures annexées dans lesquelles :
la figure 1 montre une vue en perspective partielle d'un mobile de déclenchement à arrêt momentané selon un mode de réalisation de l'invention;
les figures 2 et 3 montrent une vue du dessus du mobile de déclenchement de la figure 1 comprenant un déclencheur d'arrêt momentané représenté dans une position initiale (figure 2) et dans une position actionnée (figure 3);
la figure 4 montre une vue de côté du mobile de déclenchement, selon un mode de réalisation;
les figures 5a à 5d illustrent le mobile de déclenchement monté sur un pont d'un mouvement horloger, selon un mode de réalisation.

### Exemple(s) de mode de réalisation de l'invention

La figure 1 montre une vue en perspective d'un mobile de déclenchement à arrêt momentané destiné à coopérer avec un mécanisme de sonnerie mécanique prenant place dans un mouvement d'horlogerie (qui lui aussi est de préférence mécanique), selon un mode de réalisation. Le mécanisme de sonnerie peur être, dans sa construction générale, de type classique et comportant les éléments usuels des mécanismes de ce genre, à savoir notamment, un barillet de sonnerie qui engrène avec un mobile de sonnerie entraînant un marteau, ce marteau venant frapper une cloche ou une goupille. On trouvera une explication du fonctionnement d'un tel mécanisme, par exemple dans l'ouvrage collectif intitulé "Théorie de l'horlogerie" édité par la Fédération des Ecoles Techniques (Suisse). Par souci de clarté, les éléments du mécanisme de sonnerie et du mouvement d'horlogerie ne sont pas représentés dans la figure.

Le mobile de déclenchement comprend une came des minutes 3 munie d'une première encoche 31 et une seconde encoche 32 à sa périphérie. La came des minutes 3 est montée pivotante sur un axe de came 8 qui lui pivote à une de ses extrémités sur un pont ou plaque 1. La came des minutes 3 est solidaire d'un pignon 14 (figure 4) qui est entraînée par une roue des minutes du mouvement (non représentée). La came des minutes 3 effectue donc un tour complet par heure dans le sens des aiguilles d'une montre. La figure 2 représente une vue du dessus du mobile de déclenchement montrant la came des minutes avec la première et seconde encoche 31, 32. Le sens de rotation horaire de la came des minutes est indiqué par la flèche.

Les figures 5a à 5d illustrent le mobile de déclenchement monté sur un pont 11 d'un mouvement horloger, selon un mode de réalisation. La première encoche 31 et la seconde encoche 32 de la came des minutes 3 sont destinées à coopérer avec une bascule de déclenchement 6. Dans l'exemple illustré, la bascule de déclenchement 6 est montée pivotante sur un axe 64 solidaire du pont 11, et comporte un palpeur 62 venant en appui sur le pourtour de la came des minutes 3. Un ressort de palpeur 63 est monté également solidaire du pont 11 et exerce une pression sur la bascule 63 visant à appuyer le palpeur 62 sur la came 3.

Lors de la rotation de la came des minutes 3, entraînée par la roue des minutes, la bascule de déclenchement 6 coopère d'abord avec la première encoche 31 et ensuite avec la seconde encoche 32. Plus particulièrement, avec la rotation de la came des minutes 3, le palpeur 62 vient en face de la première encoche 31 et s'engage dans celle-ci, déclenchant le mécanisme de sonnerie. Plus tard, le palpeur 62 ressort de la première encoche, arrêtant ainsi le mécanisme de sonnerie. Par la suite, le palpeur 62 s'engage dans la seconde encoche, déclenchant de nouveau le mécanisme de sonnerie et en ressort, arrêtant le mécanisme de sonnerie. Dans la variante illustrée, le mobile de sonnerie est déclenché suite au basculement de la bascule de déclenchement 6 lorsque le palpeur 62 s'engage dans l'une des encoches 31, 32, par exemple en libérant une ancre de sonnerie (non représentée) du mécanisme de sonnerie.

La période de temps pendant laquelle le mécanisme de sonnerie est activé dépend de la longueur des encoches 31, 32. D'autre part, l'intervalle de temps entre le premier déclenchement du mécanisme de sonnerie et le second déclenchement dépend de la distance entre la première et la seconde encoche 31, 32. Dans une variante préférée, la première encoche 31 est espacée angulairement de la seconde encoche 32 d'environ 30° de sorte à ce que le mécanisme de sonnerie est déclenché une seconde fois à environ 5 minutes d'intervalle avec la première, suite à la rotation de la came des minutes 3. Selon des variantes, la came des minutes 3 peut être munie de pus de deux encoches.

Les encoches 31 et 32 peuvent comprendre un premier flan 311 substantiellement droit (voir figure 2) de façon à déclencher rapidement le mécanisme de sonnerie lorsque le palpeur s'engage dans l'encoche, et un second flan 312 incliné permettant au palpeur se sortir de l'encoche 31, 32 sans à-coup.

Le mobile de déclenchement comprend un déclencheur d'arrêt momentané agencé de manière à bloquer l'une des encoches 31, 32, c'est-à-dire empêchant le palpeur 62 de s'engager dans l'encoche 31, 32. Plus particulièrement, le déclencheur d'arrêt momentané est configuré pour être réglé dans un mode initial, ou "repos", dans lequel seule la seconde encoche 32 est bloquée, de telle sorte que le mécanisme de sonnerie n'est déclenché que lorsque le palpeur 62 coopère avec la première encoche 31. Le déclencheur d'arrêt momentané est également configuré pour être réglé dans un mode "actionné" dans lequel la seconde encoche 32 est libérée (le palpeur 62 peut venir en engagement avec l'encoche) et la première encoche 31 est bloquée. De façon préférée, le déclencheur d'arrêt momentané ne peut être réglé dans le mode "actionné" que lorsque le palpeur 62 coopère avec la première encoche 31.

En fonctionnement, le déclencheur d'arrêt momentané est initialement dans le mode "repos". Suite à la rotation de la came des minutes 3, le palpeur 62 vient en engagement avec la première encoche 31, déclenchant le mécanisme de sonnerie. Une fois le mécanisme de sonnerie déclenché, le déclencheur d'arrêt peut être réglé dans le mode "actionné". La première encoche 31 est alors bloquée de sorte à arrêter le mécanisme de sonnerie préalablement déclenché. Le mécanisme de sonnerie est déclenché de nouveau lorsque la seconde encoche 32 arrive en face du palpeur 62, suite à la rotation de la came des minutes 3. Le mobile de déclenchement de l'invention en combinaison avec le déclencheur d'arrêt momentané permet donc d'obtenir une fonctionnalité de somnolence, ou "snooze" pour le mécanisme de sonnerie.

Dans la forme d'exécution illustrée à la figure 1, le déclencheur d'arrêt momentané comprend une came de répétition 5 montée pivotante autour d'un axe 51 solidaire du pont 1. La came de répétition 5 comporte un secteur denté 50 venant en prise avec un premier secteur denté 40 d'un sautoir de came de répétition 4 monté pivotant sur l'axe de came 8. Une bascule de répétition 2, également montée pivotante sur la came des minutes 3, comporte un secteur denté 20 venant en prise avec un second secteur denté du sautoir 4. Cet arrangement forme une chaine cinématique dans laquelle la bascule de répétition 2 entraîne le sautoir 4 en rotation, qui lui-même entraîne la came de répétition 5 en rotation. L'élément ressort 42 du sautoir 4 permet de maintenir en position la bascule de répétition 2 et la came de répétition 5 dans les modes "repos" et "actionné" en cas de chocs.

En référence aux figures 5a à 5d, la bascule de répétition 2 peut être pivotée dans une position initiale (ou de repos, voir les figures 5a et 5b) de manière à pivoter le sautoir 4 dans une position où il bloque la seconde encoche 32 et à pivoter la came de répétition 5 dans une position où la première encoche 31 est libre. Dans cette configuration, lors de la rotation de la came des minutes 3, le palpeur 62 peut s'engager dans la première encoche 31 (figure 5b) mais pas dans la seconde encoche 32, qui est comblée par le sautoir 4. Le mécanisme de sonnerie n'est donc déclenché qu'une seule fois.

La bascule de répétition 2 peut également être pivotée dans une position " actionnée" (voir les figures 5c et 5d) de manière à pivoter le sautoir 4 dans une position où la seconde encoche 32 est libre, et à pivoter la came de répétition 5 dans une position où la première encoche 31 est bloquée. Lors de l'actionnement de la bascule de répétition 2, le palpeur 62 est forcé hors de la première encoche 31 (figure 5c), causant l'arrêt du mécanisme de sonnerie. Suite à la rotation de la came des minutes 3, le palpeur 62 s'engage dans la seconde encoche 32, actionnant de nouveau le mécanisme de sonnerie (figure 5d).

Le mécanisme de sonnerie comprend également une commande de répétition de réveil 7 actionnable par un utilisateur et coopérant avec la bascule de répétition 2 de manière à pivoter la bascule 2 de la position initiale à la position actionnée. Dans l'exemple illustré aux figures 5a à 5d, la commande 7 est montée pivotante autour d'un axe de commande 73. La commande 7 comporte un doigt 70 qui pivote la bascule 2 dans la position actionnée lorsque la commande 7 est actionnée.

Dans un mode de réalisation, la commande de répétition de réveil 7 n'est actionnable que lorsque le palpeur 62 est engagé dans la première encoche 31 et ne peut être actionnée dans le cas contraire. En référence aux figures 5a à 5d, la bascule de déclenchement 6 comprend une goupille 61 bloquant l'action de la commande 7 lorsque le palpeur 62 n'est pas engagé dans la première encoche 31 (figure 5a). En effet, dans cette configuration la bascule de déclenchement 6 est pivotée de sorte que la commande 7 vient en butée contre la goupille 61. Dans l'exemple des figures 5a à 5d, la commande 7 coopère avec la goupille 61 par l'intermédiaire d'un bec 74. Ce bec 74 est monté sur un axe et comporte un ressort de rappel 72. Lorsque la commande 7 est actionnée, la bascule de déclenchement 6 pivote, or la goupille 61 rentre en contact avec le bec 74. Le bec 74 pivote lui aussi pour permettre au palpeur 62 de sortir complétement de l'encoche 31. Lors du retour de la commande 7 dans sa position de repos, le ressort de rappel 72 assure que le bec 74 évite la goupille 61.

Lorsque le palpeur 62 est engagé dans la première encoche 31 (figure 5b), la bascule de déclenchement 6 est pivotée de façon à ce que la goupille 61 n'est plus dans le chemin du bec 74 de la commande 7. La commande 7 peut donc être actionnée librement de manière à pivoter la bascule de répétition 2 dans la position actionnée. Un ressort de rappel 71 permet de ramener la commande de répétition 7 dans sa position initiale.

Les figures 2 et 3 montrent une vue du dessus du mobile de déclenchement dans lequel le déclencheur d'arrêt momentané formé du sautoir de came de répétition 4, de la came de répétition 5 et de la bascule de répétition 2 sont représentés en transparence par les lignes pointillées. Dans la figure 2, le déclencheur d'arrêt momentané est montré dans la position initiale tandis que dans la figure 3 le déclencheur d'arrêt momentané est montré dans la position actionnée.

Comme l'est visible dans la figure 4, de préférence le mobile de déclenchement à arrêt momentané comprend également une came des heures 10 montée pivotante autour de l'axe de came 8, coaxiale avec la came des minutes 3. La came des heures 1 est solidaire d'une roue 13 qui elle est entraînée en rotation par un pignon 14 via un mobile de minuterie (non représentée) de manière à faire un tour par douze heures. Ce pignon 14, chassé sur l'axe 8, tourne à la minute et fait la liaison entre le mobile de déclenchement et le reste du mouvement de la pièce d'horlogerie. La came des heures 10 comporte une troisième encoche (non représentée) à sa périphérie qui fait donc un tour chaque 12 heures dans le sens horaire.

Dans un mode de réalisation, le palpeur 62 est configuré pour coopérer avec les première et seconde encoches 31, 32 en combinaison avec la troisième encoche 10 de sorte que le mécanisme de sonnerie est déclenché lorsque le palpeur 62 s'engage avec la troisième encoche 10 et avec au moins l'une des première et seconde encoche 31, 32. La position angulaire de la troisième encoche 10 doit donc coïncider avec celle de la première et/ou seconde encoche 31, 32, de sorte que le palpeur 62 puisse s'engager simultanément dans la troisième encoche 10 et dans l'une des encoches 31, 32. Grâce à un dispositif classique de réglage de l'heure de réveil, la came des heures 1 est positionnée de manière à ce que, à l'heure de sonnerie choisie par le porteur, la troisième encoche 10 se trouve en face du palpeur 6. Une vue de côté du mobile de déclenchement avec le palpeur 62 venant en prise avec la came des heures 1 et la came des minutes 3 est représenté à la figure 4.

La présente invention concerne également un mécanisme de sonnerie d'une pièce d'horlogerie comprenant le mobile ainsi qu'une pièce d'horlogerie, telle qu'une montre bracelet, comprenant ledit mécanisme de sonnerie.

### Numéros de référence employés sur les figures

- 1: pont
- 2: bascule de répétition de réveil
- 3: came des minutes
- 4: sautoir de came de répétition de réveil
- 5: came de répétition de réveil
- 6: bascule de déclenchement
- 7: commande de répétition de réveil
- 8: axe de came
- 9: butée
- 10: came des heures
- 11: pont
- 13: roue
- 14: pignon
- 20: secteur denté
- 22: axe de bascule
- 31: première encoche périphérique
- 32: seconde encoche périphérique
- 40: premier secteur denté
- 41: second secteur denté
- 42: ressort de sautoir
- 50: secteur denté
- 51: axe de came de répétition
- 61: goupille
- 62: palpeur
- 63: ressort de palpeur
- 64: axe de la bascule de déclenchement
- 70: doigt
- 71: ressort de rappel
- 72: ressort de rappel
- 73: axe de commande
- 74: bec de la commande

## Revendications

1. Dispositif de déclenchement à arrêt momentané d'un mécanisme de sonnerie mécanique destiné à coopérer avec un mouvement d'une pièce d'horlogerie, le mobile comprenant:
une came des minutes (3) montée pivotante sur un axe de came (8) et entraînée en rotation par une roue des minutes du mouvement de manière à faire un tour complet par heure; et
une bascule de déclenchement (6) agencée pour coopérer avec la came des minutes (3);
**caractérisé en ce que**
la came (3) comprend à sa périphérie au moins une première encoche (31) et une seconde encoche (32); la bascule de déclenchement (6) coopérant avec la première encoche (31) et la seconde encoche (32) de manière à déclencher le mécanisme de sonnerie lorsque la bascule (6) coopère avec l'une des encoches (31, 32).

2. Dispositif selon la revendication 1,
dans lequel le mobile de déclenchement comprend en outre un déclencheur d'arrêt momentané (4, 5) agencé pour être réglé dans une position initiale dans laquelle le mécanisme de sonnerie n'est déclenché que lorsque la bascule de déclenchement (6) coopère avec la première encoche (31), et dans une position actionnée dans laquelle le mécanisme de sonnerie est arrêté lorsque la bascule (6) coopère avec la première encoche (31), et déclenché de nouveau lorsque la bascule (6) coopère avec la seconde encoche (32).

3. Dispositif selon la revendication 1 ou 2,
dans lequel la première encoche (31) est espacée angulairement de la seconde encoche (32) d'environ 30° de sorte à ce que le mécanisme de sonnerie est déclenché de nouveau après environ cinq minutes.

4. Dispositif selon l'une des revendications 1 à 3,
dans lequel la bascule de déclenchement (6) comprend un palpeur (62) arrangé pour venir en appui sur le pourtour de la came des minutes (3) et s'engager dans la première et seconde encoche (31, 32) lorsque le la bascule (6) coopère avec la ladite première et seconde encoche (31, 32).

5. Dispositif selon l'une des revendications 2 à 4,
dans lequel le déclencheur d'arrêt momentané comprend un sautoir de came de répétition (4) pivotable entraînant une came de répétition (5) également pivotable; le sautoir (4) et la came de répétition (5) étant agencés pour pivoter entre une position initiale dans laquelle la bascule de déclenchement (6) peut coopérer avec la première encoche (31) tandis que le sautoir (4) bloque la seconde encoche (32), et une position actionnée dans laquelle la came de répétition (5) bloque la première encoche (31) tandis que la bascule de déclenchement (6) peut coopérer avec la seconde encoche (32).

6. Dispositif selon la revendication 5,
dans lequel le sautoir de came de répétition (4) est monté pivotant sur l'axe de came (8) et la came de répétition (5) est montée pivotante autour d'un axe de came de répétition (51) excentré par rapport à l'axe de came (8).

7. Dispositif selon la revendication 5 ou 6
dans lequel le sautoir de came de répétition (4) comporte un secteur denté (40) venant en prise avec un secteur denté (50) de la came de répétition (5), de sorte que le sautoir de came de répétition (4) entraîne la came de répétition (5) en pivotement.

8. Dispositif selon l'une des revendications 5 à 7,
comprenant en outre une bascule de répétition (2) montée pivotante sur la came des minutes (3) en coopération avec le sautoir de came de répétition (4); la bascule de répétition (2) étant arrangée pour pivoter dans une position initiale, entraînant la came de répétition (5) et le sautoir (4) dans la position initiale, et pour pivoter dans une position actionnée, entraînant la came de répétition (5) et le sautoir (4) dans la position actionnée.

9. Dispositif selon la revendication 8,
dans lequel la bascule de répétition (2) comporte un secteur denté (20) venant en prise avec le secteur denté (40) du sautoir de came de répétition (4) de manière à entraîner le sautoir de came de répétition (4) en pivotement.

10. Dispositif selon la revendication 8 ou 9,
comprenant en outre une commande de répétition (7) actionnable par un utilisateur pour pivoter la bascule de répétition (2) dans la position actionnée, lorsque la bascule de déclenchement (6) coopère avec la première encoche (31).

11. Dispositif selon la revendication 10,
comprenant en outre des moyens pour remettre la bascule de répétition (2) dans la position initiale.

12. Dispositif selon la revendication 11,
dans lequel les moyens comprennent une butée (9) solidaire du mouvement coopérant avec la bascule de répétition (2) de manière à faire pivoter la bascule (2) dans la position initiale suite à la rotation de la came des minutes (3).

13. Dispositif selon l'une des revendications 9 à 12,
dans lequel la bascule de déclenchement (6) comporte des moyens pour permettre d'actionner la commande de répétition (7) lorsque la bascule de déclenchement (6) coopère avec la première encoche (31) et d'empêcher son actionnement dans le cas contraire.

14. Dispositif selon la revendication 13,
dans lequel ledit moyens comprend une goupille (61) montée fixe sur la bascule de déclenchement (6) contre laquelle la commande de répétition (7) vient en butée lorsque la bascule de déclenchement (6) coopère avec la première encoche (31).

15. Dispositif selon l'une des revendications 1 à 14,
dans lequel la came des minutes (3) est montée coaxiale avec une came des heures (1) comprenant une encoche (10) et entraînée en rotation par une roue des heures du mouvement de manière à faire un tour par douze heures.

16. Dispositif selon la revendication 15,
dans lequel le palpeur (6) est également agencé pour coopérer avec l'encoche (10) de la came des heures (1) de manière à activer le mécanisme de sonnerie.

17. Mécanisme de sonnerie d'une pièce d'horlogerie comprenant le dispositif selon l'une des revendications 1 à 16.

18. Pièce d'horlogerie comprenant le mécanisme de sonnerie selon la revendication 17.

## Patentansprüche

1. Momentane Stoppauslösevorrichtung eines mechanischen Schlagwerkmechanismus, die zur Zusammenarbeit mit einem Zeitmessgerät bestimmt ist, wobei der Drehteil umfasst:
eine Minutenkurvenscheibe (3), drehend auf einer Kurvenscheibenwelle (8) montiert und drehend angetrieben durch ein Minutenrad des Uhrwerks, sodass eine vollständige Umdrehung pro Stunde ausgeführt wird; und
eine Auslösewippe (6), angeordnet um mit der Minutenkurvenscheibe (3) zusammenwirken;
**dadurch gekennzeichnet, dass**
die Kurvenscheibe (3) an Ihrer Peripherie mindestens eine erste Kerbe (31) und eine zweite Kerbe (32) umfasst; wobei die Auslösewippe (6) mit der ersten Kerbe (31) und der zweiten Kerbe (32) zusammenwirkt, sodass der Schlagwerkmechanismus ausgelöst wird, wenn die Wippe (6) mit einer der Kerben (31, 32) zusammenwirkt.

2. Vorrichtung gemäss Anspruch 1,
worin die Auslösekurvenscheibe zudem einen momentanen Stoppauslöser (4, 5) umfasst, angeordnet um in einer Anfangsposition eingestellt zu werden, in welcher der Schlagwerkmechanismus nur ausgelöst wird, wenn die Auslösewippe (6) mit der ersten Kerbe (31) zusammenarbeitet, und um in einer betätigten Stellung eingestellt zu werden, in welcher der Schlagwerkmechanismus gestoppt wird, wenn die Wippe (6) mit der ersten Kerbe (31) zusammenwirkt, und erneut ausgelöst wird, wenn die Wippe (6) mit der zweiten Kerbe (32) zusammenwirkt.

3. Vorrichtung gemäss Anspruch 1 oder 2,
worin die erste Kerbe (31) winklig um ca. 30° im Abstand von der zweiten Kerbe (32) ist, sodass der Schlagwerkmechanismus erneut nach ca. fünf Minuten ausgelöst wird.

4. Vorrichtung gemäss einem der Ansprüche 1 bis 3,
worin die Auslösewippe (6) einen Taster (62) umfasst, angeordnet um am Umfang der Minutenkurvenscheibe (3) zur Anlage zu kommen, und in die erste und zweite Kerbe (31, 32) einzugreifen, wenn die Wippe (6) mit der besagten ersten und zweiten Kerbe (31, 32) zusammenwirkt.

5. Vorrichtung gemäss einem der Ansprüche 2 bis 4,
worin der momentane Stoppauslöser eine drehbare Hebelfeder der Repetierkurvenscheibe (4) umfasst, welche eine ebenfalls drehbare Repetierkurvenscheibe (5) antreibt; wobei die Hebelfeder (4) und die Repetierkurvenscheibe (5) angeordnet sind, um zu schwenken zwischen einer Anfangsposition, in welcher die Auslösewippe (6) mit der ersten Kerbe (31) zusammenwirken kann, während die Hebelfeder (4) die zweite Kerbe (32) sperrt, und einer betätigten Stellung, in welcher die Repetierkurvenscheibe (5) die erste Kerbe (31) sperrt, während die Auslösewippe (6) mit der zweiten Kerbe (32) zusammenwirken kann.

6. Vorrichtung gemäss Anspruch 5,
worin die Hebelfeder der Repetierkurvenscheibe (4) drehend auf die Kurvenscheibenwelle (8) montiert ist und die Repetierkurvenscheibe (5) drehend um eine Welle der Repetierkurvenscheibe (51) exzentrisch in Bezug auf die Kurvenscheibenwelle (8) montiert ist.

7. Vorrichtung gemäss Anspruch 5 oder 6
worin die Hebelfeder der Repetierkurvenscheibe (4) einen gezahnten Sektor (40) umfasst, der mit einem gezahnten Sektor (50) der Repetierkurvenscheibe (5) in Eingriff zu stehen kommt, sodass die Hebelfeder der Repetierkurvenscheibe (4) die Repetierkurvenscheibe (5) drehend antreibt.

8. Vorrichtung gemäss einem der Ansprüche 5 bis 7,
zudem umfassend eine Repetierwippe (2), welche drehend auf der Minutenkurvenscheibe (3) in Zusammenwirkung mit der Hebelfeder der Repetierkurvenscheibe (4) montiert ist; wobei die Repetierwippe (2) angeordnet ist, um in einer Anfangsposition zu drehen, um die Repetierkurvenscheibe (5) und die Hebelfeder (4) in der Anfangsposition anzutreiben, und um in eine betätigte Stellung zu drehen, was die Repetierkurvenscheibe (5) und die Hebelfeder (4) in der betätigten Stellung antreibt.

9. Vorrichtung gemäss Anspruch 8,
worin die Repetierwippe (2) einen gezahnten Sektor (20) umfasst, der mit dem gezahnten Sektor (40) der Hebelfeder der Repetierkurvenscheibe (4) in Eingriff zu stehen kommt, um die Hebelfeder der Repetierkurvenscheibe (4) drehend anzutreiben.

10. Vorrichtung gemäss Anspruch 8 oder 9,
zudem umfassend eine durch einen Benutzer betätigbare Repetiersteuerung (7), um die Repetierwippe (2) in die betätigte Stellung zu drehen, wenn die Auslösewippe (6) mit der ersten Kerbe (31) zusammenwirkt.

11. Vorrichtung gemäss Anspruch 10,
zudem umfassend Mittel, um die Repetierwippe (2) wieder in die Anfangsposition zu stellen.

12. Vorrichtung gemäss Anspruch 11,
worin die Mittel einen mit dem Uhrwerk fest verbundenen Anschlag (9) umfassen, welcher mit der Repetierwippe (2) zusammenwirkt, um die Wippe (2) in der Anfangsposition nach der Drehung der Minutenkurvenscheibe (3) zu drehen.

13. Vorrichtung gemäss einem der Ansprüche 9 bis 12,
worin die Auslösewippe (6) Mittel umfasst, um die Betätigung der Repetiersteuerung (7) zu ermöglichen, wenn die Auslösewippe (6) mit der ersten Kerbe (31) zusammenwirkt, und diese Betätigung im gegenteiligen Fall zu verhindern.

14. Vorrichtung gemäss Anspruch 13,
worin die besagten Mittel einen Sperrstift (61) umfasst, fest auf der Auslösewippe (6) montiert, und gegen welchen die Repetiersteuerung (7) zum Anschlag kommt, wenn die Auslösewippe (6) mit der ersten Kerbe (31) zusammenwirkt.

15. Vorrichtung gemäss einem der Ansprüche 1 bis 14,
worin die Minutenkurvenscheibe (3) koaxial mit einer Stundenkurvenscheibe (1) montiert ist, umfassend eine Kerbe (10) und durch ein Stundenrad des Uhrwerks drehend angetrieben, sodass eine Umdrehung pro zwölf Stunden durchgeführt wird.

16. Vorrichtung gemäss Anspruch 15,
worin der Taster (6) ebenfalls angeordnet ist, um mit der Kerbe (10) der Stundenkurvenscheibe (1) zusammenwirken, um den Schlagwerkmechanismus zu aktivieren.

17. Schlagwerkmechanismus eines Zeitmessgeräts mit der Vorrichtung gemäss einem der Ansprüche 1 bis 16.

18. Zeitmessgerät mit dem Schlagwerkmechanismus gemäss Anspruch 17.

## Claims

1. Release mobile with a momentary stop of a mechanical striking mechanism intended to cooperate with a movement of a timepiece, the mobile comprising:
a minute-cam (3) pivotably mounted on a cam axis (8) and driven in rotation by a minute-wheel of the movement in such a way as to make one full turn per hour; and
a release-lever (6) set up to cooperate with the minute-cam (3);
**characterized in that**
the cam (3) includes in its periphery at least one first notch (31) and a second notch (32); the release-lever (6) cooperating with the first notch (31) and the second notch (32) in such a way as to release the striking mechanism when the lever (6) cooperates with one of the notches (31, 32).

2. Mobile according to claim 1,
wherein the release mobile comprises furthermore a momentary stop release (4, 5) set up in order to be adjusted in an initial position in which the striking mechanism is only released when the release lever (6) cooperates with the first notch (31), and in an actuated position in which the striking mechanism is stopped when the lever (6) cooperates with the first notch (31), and released again when the lever (6) cooperates with the second notch (32).

3. Mobile according to claims 1 or 2,
wherein the first notch (31) is angularly spaced from the second notch (32) by about 30° in such a way that the striking mechanism is released again after about five minutes.

4. Mobile according to one of the claims 1 to 3, wherein the release-lever (6) comprises a feeler-spindle (62) arranged to come into contact with the rim of the minute-cam (3) and to engage in the first and second notch (31, 32) when the lever (6) cooperates with said first and second notches (31, 32).

5. Mobile according to one of the claims 2 to 4, wherein the momentary stop mechanism comprises a pivotable repetition-cam jumper (4) driving a repetition-cam (5) also pivotable; the jumper (4) and the repetition-cam (5) being arranged to pivot between an initial position in which the release-lever (6) can cooperate with the first notch (31) while the jumper (4) blocks the second notch (32), and an actuated position in which the repetition-cam (5) blocks the first notch (31) while the release lever (6) can cooperate with the second notch (32).

6. Mobile according to claim 5,
wherein the repetition-cam jumper (4) is mounted pivoting on the axis of the cam (8) and the repetition-cam (5) is mounted pivoting around the axis of the repetition-cam (51) decentred from the axis of the cam (8).

7. Mobile according to claims 5 or 6 wherein the repetition-cam jumper (4) includes a toothed sector (40) engaging with a toothed sector (50) of the repetition-cam (5), in such a way that the repetition-cam jumper (4) drives the repetition-cam (5) in a pivoting motion.

8. Mobile according to one of the claims 5 to 7, comprising furthermore a repetition-lever (2) mounted pivoting on the minute-cam (3) in cooperation with the repetition-cam jumper (4); the repetition-lever (2) being arranged to pivot in an initial position, driving the repetition-cam (5) and the jumper (4) in the initial position, and to pivot in the actuated position, driving the repetition-cam (5) and the jumper (4) in the actuated position.

9. Mobile according to claim 8,
wherein the repetition-lever (2) comprises a toothed sector (20) engaging with the toothed sector (40) of the repetition-cam jumper (4) in such a way as to drive the repetition-cam jumper (4) in a pivoting motion.

10. Mobile according to claims 8 or 9,
comprising furthermore a repetition lever (7) actioned by a user to pivot the repetition-lever (2) in the actioned position, when the release lever (6) cooperates with the first notch (31).

11. Mobile according to claim 10,
comprising furthermore means to reset the repetition-lever (2) in the initial position.

12. Mobile according to claim 11,
wherein the means include a banking (9) cooperating integrally with the movement of the repetition-lever (2) in such a way as to make the lever pivot (2) in the initial position following the rotation of the minute-cam (3).

13. Mobile and lever according to claims 9 to 12,
wherein the release-lever (6) comprises means to enable the repetition-lever to be activated (7) when the release lever (6) cooperates with the first notch (31) and to prevent its activation in the opposite case.

14. Mobile according to claim 13, wherein said means comprise a pin (61) fixed on the release-lever (6) against which the repetition-lever (7) comes to rest when the release-lever (6) cooperates with the first notch (31).

15. Mobile according to claims 1 to 14, wherein the minute-cam (3) is coaxially mounted with one of the hour-cams (1) containing a notch (10) and engaged in rotation by one of the hour-wheels of the movement so as to make a twelve-hour turn.

16. Mobile according to claim 15, wherein the feeler-spindle (6) is also set up to cooperate with the notch (10) of the hour-cam (1) in such a way as to activate the striking mechanism.

17. Striking mechanism of a timepiece comprising the mobile according to claims 1 to 16.

18. Timepiece comprising the striking mechanism according to claim 17.
